# EUROPÄISCHE PATENTANMELDUNG

(11) **EP 4 611 188 A1**
(43) Veröffentlichungstag der Anmeldung: **03.09.2025**
(21) Anmeldenummer: 24184518.9
(22) Anmeldetag: 26.06.2024
(51) Int. Cl.: H01R 13/66, H01R 25/14, F21V 21/35, H01R 13/53

(54) **HALTEADAPTER FÜR DC-STROMSCHIENE**

(30) Priorität: 01.03.2024 EP 24160800
(71) Anmelder: Zumtobel Lighting GmbH, 6850 Dornbirn (AT)
(72) Erfinder: Pöhs, Mario, 6851 Dornbirn (AT); Jungen, Christian, 6851 Dornbirn (AT)
(74) Vertreter: Rupp, Christian

(57) **Zusammenfassung**

Ein System weist auf:
- Eine DC-Spannungsversorgung mit einer Amplitude im Bereich von 75 V bis 1500 V,
- Eine ausgehend von der DC-Spannungsversorgung versorgte Stromschiene,
- Einen drehbaren Halteadapter (1) zur lösbaren elektrischen Verbindung mit Leitern in der Stromschiene und mechanischen Halterung in der Stromschiene, wobei der Halteadapter wenigstens einen Permanentmagneten (5) aufweist.

Ein drehbarer Halteadapter (1) zur lösbaren elektrischen Verbindung mit Leitern in der Stromschiene und mechanischen Halterung in einer DC-Stromschiene weist Anschlusskontakte zur Drehkontaktierung von DC-Leitern der DC-Stromschiene auf, wobei der Halteadapter einen Permanentmagneten (5) aufweist.

## Beschreibung

Die vorliegende Erfindung bezieht sich allgemein auf das Gebiet der Beleuchtungstechnik, und genauer gesagt auf sogenannte Stromschienen. Derartige Stromschienen sind mit AC-Versorgung bekannt beispielsweise in Form des Produkts "TECTON" der Firma Zumtobel.

Derartige Stromschienen sind metallische Profile, die typischerweise an die Decke montiert werden. Sie sind verbunden mit einer Spannungsversorgung, die im Stand der Technik eine AC-Versorgung ist.

In diese Stromschienen wird dann selektiv mechanisch und elektrisch ein Adapter in Eingriff gebracht, der also mechanisch und elektrisch (mit mehreren Verbindungskontakten für jede zu versorgende Phase) mit der Stromschiene und hinsichtlich der elektrischen Verbindung mit exponierten Leitern in der Stromschiene in Verbindung gebracht wird.

Mit dem Adapter wird dann eine Leuchte verbunden, die somit mittels des Adapters mechanisch in der Stromschiene befestigt ist (bei Deckenmontage also hängende Befestigung) und mittels des Adapters auch elektrisch versorgt wird. In der Leuchte ist ein Betriebsgerät (Konverter) vorgesehen, der im Stand der Technik mittels des Adapters mit AC-Spannung versorgt wird und der die passende elektrische Versorgung für die entsprechenden Leuchtmittel der Leuchte, beispielsweise eine oder mehrere LEDs, bereitstellt.

Die Erfindung behält das Prinzip dieser Stromschiene bei. Die Leitern in der Stromschiene können dabei in den Seitenwangen des Profils und/oder im Grund des Profils zumindest teilweise freigelegt zur Kontaktierung bereitstehen.

Ein System weist auf:
- eine DC-Spannungsversorgung mit einer Amplitude im Bereich von 75 V bis 1500 V,
- eine ausgehend von der DC-Spannungsversorgung versorgte Stromschiene,
- einen drehbaren Halteadapter zur lösbaren elektrischen Verbindung mit Leitern in der Stromschiene und mechanischen Halterung in der Stromschiene.

Ein Halteadapter zur lösbaren elektrischen Verbindung mit Leitern in der Stromschiene und mechanischen Halterung in einer DC-Stromschiene weist Anschlusskontakte zur Drehkontaktierung von DC-Leitern der DC-Stromschiene auf.

Im Gegensatz zum Stand der Technik bezieht sich die vorliegende Erfindung indessen auf eine mit DC-Spannung versorgte Stromschiene. Die Erfindung bezieht sich somit auch auf ein System, das aufweist:
- eine DC-Spannungsversorgung beispielsweise mit einer DC-Amplitude von mehr als 220 Volt und 1 Kilovolt, was in der Leistungselektronik als "Niederspannung" bezeichnet wird;
- einen spezifisch ausgestalteten Halteadapter zur Montage einer Leuchte in die Stromschiene und zur elektrischen Versorgung mittels des Adapters; sowie
- eine Leuchte mit einem Konverter und zugeordneten Leuchtmitteln sowie einer Optik und Gehäuse.

Die Erfindung bezieht sich allerdings auch spezifisch auf einen für DC-Versorgung ausgebildeten Halteadapter.

Bei DC-Versorgung bestehen Problematiken, die bei einer AC-Versorgung nicht vorliegen. Diese Problematik ist beispielsweise die Gefahr einer Funkenstrecke oder Lichtbogenbildung, wenn sich die Kontakte bei Herstellung des Kontakts oder Lösen des Kontakts zwischen den Kontakten des Halteadapters und den Leitern der Stromschiene nahe der Leitern befinden, also weder vollständig von diesen beabstandet sind noch vollständig kontaktiert sind.

Die Erfindung bezieht sich genauer gesagt darauf, die Gefahr der Funken- oder Lichtbogenbildung zu verringern.

Ein System weist auf:
- eine DC-Spannungsversorgung mit einer Amplitude im Bereich von 75 V bis 1500 V,
- eine ausgehend von der DC-Spannungsversorgung versorgte Stromschiene,
- einen vorzugsweise drehbaren Halteadapter zur lösbaren elektrischen Verbindung mit Leitern in der Stromschiene und mechanischen Halterung in der Stromschiene, wobei der Halteadapter wenigstens einen Permanentmagneten aufweist.

Die Erfindung bezieht sich auch auf einen Halteadapter zur lösbaren elektrischen Verbindung mit Leitern in der Stromschiene und mechanischen Halterung in einer DC-Stromschiene, wobei der Halteadapter Anschlusskontakte zur Kontaktierung, vorzugsweise durch eine (manuelle) Drehbewegung des Halteadapters, von DC-Leitern der DC-Stromschiene aufweist. Der Halteadapter weist dabei einen Permanentmagneten auf.

Die Erfindung bezieht sich auch auf die Verwendung eines Permanentmagneten zur Verringerung der Gefahr einer Lichtbogenbildung zwischen einem Kontakt eines Halteadapters und Leitern in einer DC-Spannung führenden Stromschiene, vorzugsweise durch Wegverlängerung eines Lichtbogens durch Ablenkung.

Weitere Details der Erfindung sollen nunmehr bezugnehmend auf die Figuren der begleitenden Zeichnungen näher erläutert werden.

Die Erfindung kann bspw. in der Art einer bekannten TECTON-Stromschiene für DC-Betrieb ausgebildet sein. Die TECTON-Stromschiene ist eine innovative Technologie zur Energieverteilung in industriellen Anwendungen, insbesondere in Fabriken, Lagerhäusern und anderen großen Einrichtungen. Im Wesentlichen handelt es sich um ein System, das es ermöglicht, elektrische Energie effizient und sicher von einer Stromquelle zu verschiedenen Verbrauchern zu leiten.

Die Stromschiene besteht aus einem speziellen Profil, das entlang der Decke oder Wand installiert wird. In diesem Profil befinden sich Leitern, die die elektrische Energie transportieren. Die Schiene ist so konstruiert, dass sie modular ist, was bedeutet, dass sie je nach den spezifischen Anforderungen der Anlage angepasst und erweitert werden kann.

Ein wesentlicher Vorteil der TECTON-Stromschiene ist ihre Flexibilität. Da sie entlang der Decke oder Wand verläuft, ermöglicht sie eine einfache und flexible Platzierung von Stromanschlüssen an verschiedenen Stellen in der Anlage. Dies ist besonders nützlich in Umgebungen, in denen sich die Anordnung der Maschinen und Geräte häufig ändert.

Darüber hinaus bietet die TECTON-Stromschiene eine hohe Sicherheit. Da die Leitern in einem geschlossenen Profil verlaufen, sind sie vor äußeren Einflüssen wie Staub, Feuchtigkeit oder mechanischen Beschädigungen geschützt. Dies reduziert das Risiko von Stromausfällen und Unfällen erheblich.

Ein Adapter ist beispielsweise ein Zubehörteil, das in Verbindung mit der Stromschiene verwendet wird, um zusätzliche Funktionen oder Flexibilität zu bieten. Hier sind einige Merkmale und Funktionen, die typischerweise mit einem Adapter verbunden sind:
Anschlussmöglichkeiten: Die Adapter werden oft verwendet, um herkömmliche elektrische Geräte oder Leuchten mit der Stromschiene zu verbinden. Sie verfügen über verschiedene Anschlussmöglichkeiten wie Steckdosen, Klemmen oder spezielle Verbindungselemente, die eine einfache und sichere Verbindung ermöglichen.
Modularität: Ähnlich wie die Stromschiene selbst sind auch die Adapter in der Regel modular aufgebaut. Dies bedeutet, dass sie je nach den Anforderungen der Anlage einfach hinzugefügt, entfernt oder verschoben werden können. Dadurch können Benutzer die Konfiguration ihres Stromschiensystems schnell anpassen, um Änderungen im Layout oder der Anordnung von Geräten und Maschinen zu berücksichtigen.
Funktionserweiterungen: Die Adapter können zusätzliche Funktionen bieten, die über die reine Stromversorgung hinausgehen. Dies kann beispielsweise die Integration von Sensoren zur Überwachung von Umgebungsbedingungen wie Temperatur, Feuchtigkeit oder Bewegung sein. Auf diese Weise können Benutzer ihr Stromschiensystem mit intelligenten Funktionen ausstatten, um die Effizienz zu steigern oder Sicherheitsmaßnahmen zu verbessern.
Sicherheit und Kompatibilität: Die Adapter werden so konstruiert, dass sie den Sicherheitsstandards entsprechen und eine zuverlässige und sichere Stromversorgung gewährleisten. Sie sind auch mit der Stromschiene kompatibel und können nahtlos in das Gesamtsystem integriert werden, ohne dass zusätzliche Anpassungen erforderlich sind.

Dieser Adapter kann also in der Stromschiene derart verdreht werden, dass die elektrischen Kontakte mit Leitern bevorzugt in einer oder mehreren der Seitenwangen der Stromschiene 1 in Kontakt gebracht werden können. Im Zuge dieser Drehbewegung wird auch gleichzeitig eine mechanische Befestigung des Halteadapters in der Stromschiene erzielt, wie es aus dem Stand der Technik (siehe beispielsweise die TECTON-Produkte) grundsätzlich bekannt ist.

Figur 1 zeigt schematisch einen (in diesem Beispiel) manuell durch einen Benutzer und vorzugsweise rein händisch ohne Werkzeug drehbaren Halteadapter zum Einsetzen in eine DC-Stromschiene. Er weist mehrere Kontaktelemente (typischerweise zwei, auch wenn zur Illustration drei Kontakte 2, 3, 4 gezeigt sind) auf zur Drehkontaktierung von DC-Leitern der DC-Stromschiene. Es liegt also vorzugsweise ein sogenannter Drehabgriff vor.

Vorzugsweise in dem Kunststoffgehäuse des Adapters 1, gegebenenfalls aber auch auf dem Gehäuse des Adapters 1 ist ein Dauermagnet 5, beispielsweise ein Neodym-Magnet oder anderer Seltene-Erden-Magnet vorgesehen. Es können auch mehrere Dauermagnete 5 vorgesehen sein.

Auf jeden Fall ist der wenigstens eine Dauermagnet 5 derart räumlich in der Nähe der Kontakte 2, 3, 4 angeordnet, dass er gegebenenfalls den von den Kontakten ausgehenden Lichtbogen in seiner Geometrie verändert. Dies führt typischerweise zu einer Verlängerung des Pfads des Lichtbogens, was wiederum zu seinem Erlöschen führen kann.

Durch die Anordnung des einen oder mehreren Dauermagneten wird ein magnetisches Feld im Bereich der Kontaktöffnungszone (Kontakt zwischen den Kontakten 2, 3, 4 des Adapters 1 und den Leitern der Stromschiene) erzeugt. Ein Lichtbogen besteht aus bewegten elektrischen Ladungen, welche durch die Lorentzkraft (typischerweise bogenförmig) abgelenkt werden. Die Ablenkungsrichtung wird dabei durch die Anordnung des Magnets 5 festgelegt. Entsteht nunmehr beim Öffnen oder beim Schließen des Kontakts zwischen den Kontakten 2, 3, 4 des Adapters 1 und den zugeordneten Leitern der Stromschiene ein Lichtbogen, wird dieser durch den Magneten abgelenkt und dadurch geometrisch verlängert. Bei entsprechender Länge reicht die Energie nicht mehr aus, einen ionisierten Kanal aufrechtzuerhalten, welcher jedoch notwendig ist für das Fortbestehen des Lichtbogens. Somit erlöscht dieser Lichtbogen.

Die Energie, die für den Lichtbogen bereitsteht, ist bspw. durch strombegrenzende Bauteile in einem mittels des Halteadapters versorgten Verbrauchers limitiert. Der Verbraucher ist bspw. ein Betriebsgerät (Konverter) zur Versorgung einer LED-Last einer Leuchte.

Die Schutzwirkung gemäß der Erfindung beruht also auf der geometrischen Verlängerung des Pfads des Lichtbogens (was angesichts des Zusammenspiels der Strombegrenzung des durch den Halteadapter versorgten Leuchtmittel-Konverters einer Leuchte) und bspw. nicht auf einer Ablenkung derart, dass der Lichtbogen in eine Region mit geringerer Leitfähigkeit oder in eine spezielle Auffangvorrichtung geleitet wird, in der er sicher gelöscht oder kontrolliert werden kann.

Wichtig ist dabei, dass inhärent eine Strombegrenzung für den Lichtbogen darin besteht, dass der Adapter 1 gemäß der Erfindung eine Leuchte mit einem Konverter (Betriebsgerät) versorgt, wobei der Konverter eine eingebaute Strombegrenzung aufweist. Das System der Erfindung weist also eine Leuchte mit einem Konverter auf, wobei der Konverter über den Halteadapter ausgehend von der DC-Spannungsversorgung über die Stromschiene versorgbar ist. Der Konverter weist eine Strombegrenzung auf.

Als Magnet wird typischerweise ein konventioneller Dauermagnet mit entsprechend kompakter Geometrie im Bereich der elektrischen Kontakte des Adapters verbaut.

## Patentansprüche

1. Halteadapter, vorzugsweise Drehhalteadapter, zur lösbaren elektrischen Verbindung mit Leitern in einer DC-Stromschiene und mechanischen Halterung in einer DC-Stromschiene,
wobei der Halteadapter Anschlusskontakte (2, 3, 4) zur Kontaktierung, vorzugsweise durch eine Drehbewegung, von DC-Leitern der DC-Stromschiene aufweist,
wobei der Halteadapter (1) wenigstens einen Permanentmagneten (5) aufweist.

2. Halteadapter nach Anspruch 1,
bei dem der wenigstens eine Permanentmagnet (5) in der Nähe der Anschlusskontakte (2, 3, 4) angeordnet ist.

3. Halteadapter nach Anspruch 1 oder 2,
bei dem jeweils ein Permanentmagnet (5) für jeden der Anschlusskontakte (2, 3, 4) vorgesehen ist.

4. Halteadapter nach einem der vorhergehenden Ansprüche,
wobei der Permanentmagnet (5) in einem Kunststoffgehäuse des Halteadapters (1) oder auf dem Gehäuse des Halteadapters (1) angeordnet ist.

5. Halteadapter nach einem der vorhergehenden Ansprüche,
wobei der Permanentmagnet (5) ein Seltene-Erden-Magnet, insbesondere Nd-Magnet ist.

6. System aufweisend:
- Eine DC-Spannungsversorgung mit einer Amplitude im Bereich von 75 V bis 1500 V,
- Eine ausgehend von der DC-Spannungsversorgung versorgte Stromschiene,
- Einen vorzugsweise drehbaren Halteadapter (1), insbesondere nach einem der vorhergehenden Ansprüche, zur lösbaren elektrischen Verbindung mit Leitern in der Stromschiene und mechanischen Halterung in der Stromschiene, wobei der Halteadapter (1) wenigstens einen Permanentmagneten (5) aufweist.

7. System nach Anspruch 6,
wobei der Halteadapter (1) ausgelegt ist zur Montage einer Leuchte in die Stromschiene und zur elektrischen Versorgung mittels des Adapters;
weiterhin aufweisend
- eine Leuchte mit einem Konverter vorzugsweise mit Strombegrenzung und zugeordneten Leuchtmitteln sowie einer Optik und Gehäuse.

8. Verwendung eines Permanentmagneten zur Verringerung der Gefahr einer Lichtbogenbildung zwischen einem Kontakt eines Halteadapters und Leitern in einer DC-Spannung führenden Stromschiene.
